# FASCICULE DE BREVET EUROPEEN

(11) **EP 1 719 969 B1**
(45) Date de publication et mention de la délivrance du brevet: **09.03.2016**
(21) Numéro de dépôt: 06290666.4
(22) Date de dépôt: 24.04.2006
(51) Int. Cl.: F42C 13/00, F42C 13/02

(54) **Procédé de commande d'une munition ou sous-munition, systèm d'attaque, munition et désignateur mettant en oeuvre un tel procédé**
Verfahren zum Steuern einer Munition oder einer Submunition, Angreifsystem, Munition und Zielanzeiger für eine Durchführung eines solchen Verfahrens
Method for controlling an ammunition or a submunition, attack system, ammunition and target designator for carrying out such a method

(30) Priorité: 02.05.2005 FR 0504469
(43) Date de publication de la demande: 08.11.2006
(73) Titulaire: NEXTER Munitions, 78000 Versailles (FR)
(72) Inventeur: Bredy, Thierry, 18230 Saint Doulchard (FR)
(74) Mandataire: Célanie, Christian

(56) Documents cités:
- FR-A- 2 747 185
- GB-A- 2 063 430
- US-A- 2 989 640
- US-A- 5 601 024
- US-A- 5 826 819
- US-A1- 2004 113 834

## Description

Le domaine technique de l'invention est celui des procédés de commande du déclenchement du tir d'une munition ou sous-munition à partir d'une détection de cible ainsi que celui des systèmes d'attaque mettant en oeuvre un tel procédé.

On connaît le brevet US-5601024 qui décrit un missile comportant une fusée équipée d'émetteurs et de récepteurs dont le rôle est de mesurer la distance avec une cible pour commander l'explosion à une distance proche de celle-ci.

On connaît également le brevet US-2989640 décrivant un système de guidage d'un missile apte à recevoir des ordres de correction de trajectoire afin de faire correspondre la trajectoire de ce missile avec la direction de visée.

On connaît par le brevet FR2747185 un système d'attaque mettant en oeuvre une sous munition équipée d'un détecteur et un désignateur de cible disposé sur le terrain.

Cette sous munition observe le terrain suivant une courbe en spirale lors de sa trajectoire de descente. Lorsqu'elle détecte une impulsion laser émise par le désignateur, l'initiation de la tête militaire est automatiquement commandée.

Ce dispositif présente pour principal inconvénient que les performances du désignateur sont limitées à la mise en oeuvre d'une munition ou sous-munition ayant une vitesse de balayage de détection peu importante (de l'ordre de 50 mètres par seconde).

Pour rendre ce type de désignateur compatible d'une munition ou sous-munition plus performante, donc ayant une vitesse de balayage plus rapide, il faudrait augmenter la fréquence d'émission des impulsions laser et également la puissance de ce dernier dans des proportions telles que l'emploi opérationnel serait peu envisageable.

Par ailleurs le désignateur disposé sur le terrain proposé par le brevet FR2747185 est un désignateur actif. Il peut donc être facilement repéré par la cible désignée.

Ainsi, à partir du document FR 2747185, l'invention a pour but de proposer un procédé de commande d'une munition à partir d'un désignateur distant, procédé pouvant être mis en oeuvre avec une munition ou sous-munition à vitesse de balayage élevée (supérieure à quelques km/s) et assurant une commande à distance fiable, discrète et consommant peu d'énergie.

L'invention vise notamment la commande du déclenchement de tir de la tête militaire embarquée par la munition ou sous-munition.

L'invention propose également un procédé permettant d'améliorer la précision du tir des munitions ou sous-munitions en permettant à celles ci de corriger leur trajectoire, ou leur direction de tir, ou leur instant de tir à partir d'informations sur la cible qui sont recueillies au niveau d'un désignateur et d'une façon discrète.

L'invention a également pour objet un système d'attaque mettant en oeuvre un tel procédé ainsi que les deux composants essentiels de ce système d'attaque : la munition (ou sous-munition) et le désignateur.

Ainsi l'invention a pour objet un procédé de commande d'une munition ou sous-munition, et notamment de commande du déclenchement du tir et/ou de commande d'une correction de trajectoire et/ou d'une direction de tir, à partir d'une détection de cible, procédé comprenant les étapes suivantes :
- on balaye à partir de la munition ou sous-munition une zone de terrain à l'aide d'un faisceau laser,
- on observe une cible potentielle située sur le terrain avec un moyen d'observation passif,
- lorsque le moyen d'observation passif détecte le faisceau laser issu de la munition ou de la sous-munition, on commande l'émission d'un ordre de confirmation et/ou d'au moins une information d'écartométrie à partir du moyen d'observation et vers la munition ou sous-munition.

Selon un mode particulier de réalisation, on ne déclenchera le tir de la munition ou sous-munition que si elle reçoit un ordre de confirmation.

Dans le cas où la munition ou sous-munition comporte des moyens de détection de cible embarqués, on pourra ne déclencher le tir de la munition ou sous-munition que si elle a reçu un ordre de confirmation et si par ailleurs ses moyens de détection de cible confirment que cette dernière a des caractéristiques qui correspondent à celles d'une cible potentielle.

L'ordre de confirmation et/ou la ou les informations d'écartométrie pourront être transmis par voie hertzienne.

Selon un mode de réalisation préféré, l'ordre de confirmation et/ou la ou les informations d'écartométrie seront transmis par voie optique sous la forme d'au moins une impulsion laser envoyée par le moyen d'observation vers la cible et reçue, après réflexion sur cette dernière, par des moyens de détection embarqués dans la munition ou sous-munition.

Dans le cas où la munition ou sous-munition est dotée de moyens de correction de trajectoire et/ou de direction de tir et/ou de correction de l'instant de tir, on pourra émettre à partir du moyen d'observation au moins une information d'écartométrie qui sera déterminée par le moyen d'observation à partir de la localisation du faisceau laser issu de la munition ou de la sous-munition par rapport à au moins deux zones de détection définies par le moyen d'observation, l'information d'écartométrie est alors utilisée par la munition ou sous-munition pour réaliser au moins une correction de trajectoire et/ou de direction de tir et/ou de l'instant de tir.

L'invention a également pour objet un système d'attaque mettant en oeuvre, d'une part au moins un désignateur de cible, disposé au sol, ou sur un véhicule, ou porté par un moyen aérien, et d'autre part au moins une munition ou sous-munition envoyée au-dessus d'une zone de terrain et comportant une tête militaire ainsi que des moyens assurant le tir de la tête militaire. Ce système d'attaque met en oeuvre le procédé selon l'invention et il est caractérisé en ce que la munition ou sous-munition comporte une source laser assurant un balayage du terrain, le désignateur de cible étant par ailleurs un désignateur observant avec un moyen d'observation passif une cible potentielle située sur le terrain, le moyen d'observation passif assurant la détection du faisceau laser issu de la munition ou sous-munition, et des moyens de transmission étant prévus, couplés au désignateur, et assurant l'émission d'au moins un ordre de confirmation et/ou d'au moins une information d'écartométrie lorsque le désignateur a détecté le faisceau issu de la munition ou sous-munition.

Avantageusement, le désignateur pourra incorporer un écartomètre permettant de déterminer la position du faisceau laser émis par la munition ou sous-munition par rapport à au moins deux zones de détection, les moyens de transmission assurant alors l'envoi à la munition ou sous-munition d'au moins une information d'écartométrie pouvant être utilisée par celle ci pour corriger sa trajectoire et/ou sa direction de tir et/ou son instant de tir.

Le désignateur pourra envoyer son ordre de confirmation et/ou la ou les informations d'écartométrie sous la forme d'au moins une impulsion laser dirigée vers la cible.

La munition ou sous-munition pourra incorporer au moins un moyen de détection de technologie laser associant un émetteur et un récepteur et assurant l'envoi vers une cible potentielle et avec une fréquence de répétition donnée d'un faisceau laser.

Avantageusement, le moyen de détection pourra assurer également la réception de l'ordre de confirmation et/ou la ou les informations d'écartométrie sous la forme d'au moins un signal laser envoyé par le désignateur.

Le désignateur pourra être porté par un aéronef tel un drone. Alternativement, le désignateur pourra être posé au sol ou porté par un véhicule ou un fantassin.

La ou les sous-munitions pourront être dispersées au-dessus d'une zone de terrain par un porteur tel un drone ou un projectile cargo.

L'invention a également pour objet une munition ou sous-munition qui est destinée à être envoyée au-dessus d'une zone de terrain et qui comporte une tête militaire ainsi que des moyens assurant le tir de la tête militaire, munition ou sous-munition qui permet la mise en oeuvre du procédé selon l'invention. Cette munition ou sous-munition est caractérisée en ce qu'elle comprend au moins une source laser ayant une direction de détection proche de la direction d'attaque de la tête militaire et assurant l'envoi vers une cible potentielle d'un faisceau laser, avec une fréquence de répétition donnée, lors du vol de la munition ou sous-munition, cette dernière incorporant également un moyen récepteur d'un ordre de confirmation du déclenchement du tir et/ou d'au moins une information d'écartométrie, moyen récepteur couplé à un calculateur pilotant le déclenchement de la tête militaire, l'ordre de confirmation étant fourni par un désignateur distinct de la munition ou sous-munition et incorporant un moyen d'observation passif.

La munition ou sous-munition pourra comporter des moyens de correction de trajectoire et/ou de direction de tir et/ou de son instant de tir, moyens actionnés par le calculateur à partir d'au moins une information d'écartométrie fournie par le désignateur distant.

La munition ou sous-munition pourra comporter au moins un moyen de détection de cible de technologie optique et ce moyen pourra constituer le moyen récepteur de l'ordre de confirmation et/ou de la ou des informations d'écartométrie.

La munition ou sous-munition pourra comporter au moins un moyen de détection de cible de technologie laser associant un émetteur et un récepteur, ce moyen assurant l'envoi avec une fréquence donnée d'un faisceau laser.

Le moyen de détection de cible pourra assurer également la réception de l'ordre de confirmation et/ou de la ou des informations d'écartométrie sous la forme d'au moins un signal laser.

Le ou les moyens de détection de cible pourront être associés au calculateur qui incorporera également un algorithme de reconnaissance d'au moins une caractéristique de la cible recherchée.

Avantageusement le calculateur pourra être programmé de façon à faire fonctionner la munition ou sous-munition selon au moins deux modes différents parmi les trois modes suivants:
- déclenchement du tir de la tête militaire après détection d'une cible ayant des caractéristiques données, déclenchement automatique du tir après réception d'un ordre de confirmation,
- déclenchement du tir si un ordre de confirmation est reçu et si la cible a également des caractéristiques données.

L'invention a enfin pour objet un désignateur de cible qui est destiné à repérer une cible sur une zone de terrain et qui met lui aussi en oeuvre le procédé selon l'invention. Ce désignateur est caractérisé en ce qu'il observe la cible avec un moyen d'observation optique passif assurant la détection d'un faisceau laser émis par une munition ou sous-munition, le désignateur incorporant par ailleurs des moyens de transmission assurant l'émission d'un ordre de confirmation et/ou d'au moins une information d'écartométrie lorsqu'il a détecté le faisceau issu de la munition ou sous-munition.

Le désignateur de cible pourra incorporer un écartomètre permettant de déterminer la position du faisceau laser émis par la munition ou sous-munition par rapport à au moins deux zones de détection, les moyens de transmission assurant l'envoi à la munition ou sous-munition d'au moins une information d'écartométrie pouvant être utilisée par celle ci pour corriger sa trajectoire, et/ou sa direction de tir, et/ou son instant de tir.

Le moyen de transmission pourra être un moyen radio assurant l'émission de l'ordre de confirmation et/ou de la ou des informations d'écartométrie par voie hertzienne.

Avantageusement, le moyen de transmission pourra être un moyen émetteur optique envoyant au moins une impulsion laser vers la munition ou sous-munition via la cible désignée.

L'invention sera mieux comprise à la lecture de la description qui va suivre de différents modes de réalisation, description faite en référence aux dessins annexés et dans lesquels :
- la figure 1 schématise un mode de mise en oeuvre d'un système d'attaque selon un mode de réalisation de l'invention,
- la figure 2 est un schéma montrant l'organisation d'une' munition ou sous-munition et d'un désignateur selon un premier mode de réalisation de l'invention,
- les figures 3a, 3b, 3c et 3d montrent quatre étapes successives du fonctionnement d'un système d'attaque selon un mode de mise en oeuvre de ce premier mode de réalisation de l'invention,
- la figure 4 est un logigramme schématisant les différents modes de fonctionnement d'un système d'attaque selon l'invention,
- les figures 5a, 5b, 5c et 5d montrent quatre étapes successives du fonctionnement d'un système d'attaque selon un autre mode de mise en oeuvre de ce premier mode de réalisation de l'invention,
- la figure 6 est un schéma montrant l'organisation d'une munition ou sous-munition et d'un désignateur selon un deuxième mode de réalisation de l'invention,
- les figures 7a, 7b, 7c et 7d montrent quatre étapes successives du fonctionnement d'un système d'attaque selon un mode de mise en oeuvre de ce deuxième mode de réalisation de l'invention,
- les figures 8a, 8b et 8c montrent trois étapes successives du fonctionnement d'un système d'attaque selon un autre mode de mise en oeuvre de ce deuxième mode de réalisation de l'invention, et
- la figure 9 est un schéma montrant la mise en oeuvre d'un autre mode de réalisation de l'invention.

La figure 1 montre une cible 1 située sur un terrain 2 d'opérations et qui doit être détruite à l'aide d'un système d'attaque 3 selon l'invention. La cible peut être par exemple un véhicule blindé ou un poste de commandement.

Ce système d'attaque comprend, d'une part un désignateur de cible 4 (ou plus généralement d'un moyen d'observation), qui est ici solidaire d'un moyen aérien 5 (tel un drone), et d'autre part au moins une munition ou sous-munition 6 qui survole la zone de terrain et qui comporte une tête militaire ainsi que des moyens assurant le déclenchement de cette dernière. La sous-munition est ici stabilisée par un moyen tel un parachute 7 et elle a été éjectée au-dessus du terrain par un projectile cargo 8, par exemple un obus d'artillerie.

Les projectiles cargos sont bien connus de l'Homme du Métier, il suffira de se reporter par exemple au brevet FR2741143 qui décrit un tel obus cargo dispersant des sous-munitions antichar.

La tête militaire et ses moyens de déclenchement ne sont pas représentés sur les figures. De telles têtes militaires sont également bien connues de l'Homme du Métier et ne font pas l'objet de la présente invention. On pourra se reporter par exemple au brevet FR-2691797 qui décrit un dispositif d'amorçage et aux brevets FR-2793314 et FR-2759158 qui décrivent des têtes militaires à charge génératrice de noyau pour sous munitions dispersables.

La tête militaire a une direction d'attaque D qui est ici sensiblement confondue avec une direction de détection d'un moyen de détection 9 embarqué incorporant une source laser.

La source laser assure l'envoi vers le sol 2 d'un faisceau laser 10 avec une fréquence de répétition donnée de l'ordre de quelques kHz. L'ouverture du faisceau laser 10 est de l'ordre de quelques dixièmes de degré, il en résulte une tache laser au sol d'environ 1 m².

Par ailleurs le désignateur de cible 4 comporte un moyen d'observation optique passif, par exemple une matrice de détecteurs sensibles au rayonnement laser émis par le moyen de détection 9. Ce moyen d'observation est sensible suivant un cône d'observation 11 qui a une ouverture d'environ 1°.

La figure 2 schématise plus précisément l'organisation interne de la sous-munition 6 ainsi que celle du désignateur 4 selon un premier mode de réalisation de l'invention.

La sous munition 6 incorpore ainsi un moyen de détection 9 qui comporte un émetteur laser 12 couplé à une optique d'émission 13 et un récepteur 14 couplé à une optique de réception 15.

L'émetteur 12 et le récepteur 14 sont reliés à un calculateur 16. Ce dernier assure le déclenchement de l'émission des signaux par l'émetteur 12 et il assure le traitement des signaux reçus par le récepteur 14.

Le calculateur 16 permet également de commander le déclenchement du tir de la tête militaire 17. Il incorpore des algorithmes 18 qui assurent notamment la comparaison entre les signaux reçus et des caractéristiques de cibles potentielles conservées dans une ou plusieurs mémoires ou registres 19.

Une telle architecture de moyens de détection 9 incorporés dans une munition ou sous munition est bien connue de l'Homme du Métier. Les moyens de détection de technologie laser permettent notamment d'assurer une télémétrie de cible. Par ailleurs les caractéristiques des signaux réfléchis par une cible donnée permettent après traitement de reconnaître une cible donnée (reconnaissance de forme).

Pour améliorer la qualité de la détection de cible, les moyens de détection laser sont le plus souvent associés à des moyens de détection mettant en oeuvre une autre technologie, par exemple des moyens de détection optique infra rouge ou radar millimétrique.

On a ainsi figuré par le rectangle 20 un autre moyen de détection (par exemple infrarouge) incorporant un dispositif de réception 21, tel une matrice de capteurs de rayonnement infrarouge, couplé à une chaîne de traitement de signal 22. Ce moyen de détection est lui aussi relié au calculateur 16.

D'une façon habituelle le calculateur 16 utilise les informations de cible fournies par les moyens de détection laser 9 et par les moyens optiques infrarouge 20 pour reconnaître une cible de signature thermique et de silhouette données et déclencher ensuite le tir de la tête militaire 17 qui sera avantageusement une charge génératrice de noyau.

Le système d'attaque 3 selon l'invention comporte également un désignateur 4. Ce dernier incorpore principalement un moyen d'observation optique passif 23 comprenant une optique 24 et un détecteur 25 qui est choisi sensible à la longueur d'onde du rayonnement laser E émis par l'émetteur 12.

Le désignateur comporte également un moyen de traitement 26 des signaux reçus qui est couplé à un moyen de transmission 27. Le moyen de traitement a pour fonction de reconnaître le signal fourni par le détecteur 25.

On pourra comparer par exemple la fréquence des signaux E_{R} (signal E réfléchi sur la cible) qui sont reçus avec la fréquence des signaux que doit normalement émettre la munition ou sous-munition. On pourra également incorporer au niveau du moyen de traitement 26 un moyen de décodage qui permettra par exemple de reconnaître le signal émis par la munition ou sous-munition (par exemple dans le but d'éviter un leurrage du désignateur). Le signal laser pourra ainsi être codé.

Lorsque le moyen d'observation 23 reçoit un faisceau laser qui a été émis par une munition ou sous-munition et que le moyen de traitement 26 a vérifié que ce signal reçu était conforme à ce qui était attendu, le moyen de traitement 26 commande l'émission par le moyen de transmission 27 d'un ordre de confirmation 28.

Le moyen 27 schématisé ici est un moyen de transmission radio. La munition ou sous-munition incorpore donc un moyen récepteur 29 de cet ordre de confirmation du déclenchement du tir (antenne et circuit de décodage). Le moyen récepteur est couplé au calculateur 16 qui pilote le déclenchement de la tête militaire.

Le fonctionnement de ce mode de réalisation va être maintenant décrit en référence aux figures 3a, 3b, 3c et 3d.

On a représenté la première étape à la figure 3a. Le désignateur 4 porté par le drone 5 a son cône d'observation 11 dirigé vers une cible 1.

Le moyen d'observation du désignateur étant passif la cible 1 ne peut pas détecter une telle désignation.

Un vecteur non représenté (tel un projectile cargo ou un autre drone) a dispersé au-dessus du terrain au moins une sous-munition 6 qui est animée d'un mouvement de rotation Ω. Cette sous-munition émet en direction du sol un faisceau laser 10 qui décrit une spirale assurant un balayage du terrain.

Lorsque le faisceau 10 rencontre la cible 1 (figure 3b) une partie du faisceau laser émis E est réfléchie (flèche E_{R}) et le rayonnement laser est alors vu par le moyen d'observation du désignateur 4.

Le désignateur reconnaît le signal émis par une sous-munition 6 à laquelle il est associé et il émet alors un signal de confirmation (flèche C) vers cette dernière (figure 3c).

Lorsque la sous-munition reçoit le signal de confirmation, son calculateur 16 autorise le tir (T) de la tête militaire en direction de la cible (figure 3d).

La fréquence de répétition du signal laser sera choisie de telle sorte que le déclenchement puisse être provoqué lorsque la sous-munition se trouve orientée vers la cible (direction d'action D interceptant la cible).

Pour une sous-munition animée d'un mouvement de rotation sur elle-même de l'ordre de la dizaine de tours par seconde, il suffit d'émettre de faisceau laser 10 avec une fréquence de répétition de quelques kHz ce qui est facilement réalisable techniquement.

On voit ainsi que grâce à l'invention il devient possible d'assurer un fonctionnement sur désignation avec une sous-munition animée d'un mouvement de rotation rapide ce qui est le cas des sous-munitions antichar dispersables réalisées aujourd'hui.

On voit également que l'invention permet d'assurer une désignation discrète et fiable d'un objectif.

On a vu qu'avec le procédé selon l'invention on ne déclenchait le tir de la sous-munition que si celle ci recevait un ordre de confirmation.

Les sous-munitions réalisées aujourd'hui fonctionnent d'une façon autonome. Elles balayent le terrain avec leurs faisceaux d'observation et ne déclenchent le tir que si elles voient une cible ayant des caractéristiques données et conservées en mémoire (signatures infra rouge, radar, réflectivité laser, silhouettes ...).

L'invention permet d'améliorer le fonctionnement de ces sous-munitions. En effet on pourra au choix les faire fonctionner d'une façon autonome (fonctionnement classique), ou bien ne les faire fonctionner que si une cible ayant les caractéristiques recherchées est également désignée (mode de confirmation) ou encore les faire fonctionner systématiquement sur réception d'un ordre de confirmation (mode semi-actif sans reconnaissance de cible).

Avec des moyens relativement simple on obtient ainsi 3 modes de fonctionnements différents, dont deux permettent un choix des cibles à traiter. On peut ainsi limiter les effets non désirés et assurer une frappe plus précise sur le champ de bataille et notamment en zone urbaine.

Il est également possible de commander l'attaque d'une cible dont la signature n'aurait pas été suffisante pour provoquer le déclenchement de la tête militaire. On élargit donc également les capacités opérationnelles du système d'attaque.

Le logigramme de la figure 4 permet de schématiser ainsi les différentes étapes de fonctionnement du procédé selon l'invention.

Le bloc A correspond à une étape de programmation du mode de fonctionnement souhaité. Cette étape pourra être réalisée avant le tir ou la dispersion de la sous munition. Elle correspond à un choix d'instructions au niveau des algorithmes du calculateur 16 embarqué dans la munition ou sous-munition.

La munition ou sous-munition se trouvant au-dessus du terrain, l'étape B correspond à une détection de cible par la sous munition, par exemple à l'aide des moyens de détection laser.

Le test C correspond à une première vérification du type de programmation effectué : fonctionnement autonome ou non.

Si la sous-munition a été programmée pour fonctionner de façon autonome, le calculateur 16 assure (bloc H) les différents test de reconnaissance de cible avant de déclencher le tir (bloc I). Ce fonctionnement est celui des sous-munitions antichars dispersables connues à ce jour.

Si le mode choisi n'est pas le mode autonome, la sous munition attend un signal de confirmation.

Le bloc D correspond à une étape conduite au niveau du désignateur. Ce dernier attend de détecter le signal laser émis par la sous-munition. Lorsqu'il le reçoit, il émet un ordre de confirmation (bloc E).

Le bloc F correspond à la réception par la sous-munition de l'ordre de confirmation envoyé par le désignateur.

Le test G correspond à un autre choix au niveau de la sous munition entre deux modes de fonctionnement différents (mode de simple confirmation de cible ou non). Ce choix dépend lui aussi de la programmation qui a été donnée avant tir.

Lorsque le mode confirmation de cible a été choisi, la sous munition vérifie encore la conformité de la cible désignée avec les caractéristiques nominales attendues (bloc H). Et elle ne déclenche le tir que s'il y a effectivement une reconnaissance de cible. Ce mode permet d'éviter les tirs multiples sur une cible déjà attaquée ou lès tirs fratricides.

Si ce n'est pas le mode de confirmation qui a été choisi (test G négatif), cela veut dire que l'on souhaite déclencher le tir directement sur la désignation. Le tir de la sous munition est alors automatiquement déclenché (étape I). On peut ainsi avoir un véritable fonctionnement semi-actif, la sous-munition peut donc attaquer des cibles pour lesquelles ses moyens de détection ne sont pas conçus. Il suffit simplement d'assurer leur désignation à l'aide du désignateur passif 4.

Les figures 5a à 5d montrent un autre mode de mise en oeuvre de l'invention à partir d'un désignateur 4 posé au sol.

Le fonctionnement est analogue à celui décrit précédemment.

On a représenté à la figure 5a le désignateur 4 porté par un support 30 et disposé à distance d'un immeuble 31. Le cône de détection 11 est dirigé vers une des fenêtres de l'immeuble qui constitue la cible 1 (un système d'arme ennemi se trouve par exemple positionné au niveau de cette fenêtre).

La figure 5b montre une sous munition 6 animée d'un mouvement de rotation Ω et qui descend verticalement vers le sol. Le faisceau laser 10 émis par cette sous-munition 6 balaye le terrain suivant une spirale. Lorsque ce faisceau passe au niveau de la fenêtre visée 1 (figure 5c) un partie du faisceau laser est réfléchie (secteur 32) vers le désignateur 4. Ce dernier reconnaît le rayonnement laser et il émet un ordre de confirmation 28 vers la sous munition (figure 5d). Cette dernière est alors initiée (flèche T) et détruit la cible 1.

La figure 6 schématise l'organisation interne de la sous-munition 6 ainsi que celle du désignateur 4 selon un deuxième mode de réalisation de l'invention.

Comme dans le mode de réalisation précédent (figure 2) la sous munition 6 incorpore un moyen de détection 9 qui comporte un émetteur laser 12 couplé à une optique d'émission 13 et un récepteur 14 couplé à une optique de réception 15.

Emetteur 12 et récepteur 14 sont tous deux reliés au calculateur 16 qui assure le déclenchement de l'émission E de signaux par l'émetteur 12 et traite les signaux R reçus par le récepteur 14.

Le calculateur 16 permet là encore de commander le déclenchement de la tête militaire 17 et il incorpore des algorithmes 18 et une ou plusieurs mémoires où registres 19.

On a également représenté sur cette figure un autre moyen de détection 20 (par exemple infrarouge) incorporant un dispositif de réception 21 et une chaîne de traitement de signal 22.

Le système d'attaque 3 selon ce mode de réalisation de l'invention comporte également un désignateur 4 qui incorpore comme précédemment un moyen d'observation optique passif 23, comprenant une optique 24 et un détecteur 25 choisi sensible au rayonnement laser émis par l'émetteur 12.

Ce désignateur diffère du précédent en ce que le moyen de transmission 27 est un moyen émetteur optique associant une source laser 33 et une optique de collimation 34. Ce moyen de transmission 27 est commandé par le moyen de traitement 26. Lorsque ce dernier détecte un signal E_{R} émis par la source laser 9 de la sous-munition (signal E réfléchi par la cible), il commande l'envoi d'au moins une impulsion laser I_{C} vers la sous-munition via la cible 1.

Après réflexion sur la cible, cette impulsion est reçue par le moyen de détection 9 de la sous-munition.

Au niveau de cette dernière on pourra utiliser des moyens de détection spécifiques (optique 35 et circuit de traitement 36) qui sont représentés en grisé sur la figure.

Plus simplement on pourra utiliser les moyens de réception laser 14 et 15 pour détecter l'impulsion laser de confirmation I_{C}. Cette dernière solution présente l'avantage de ne pas modifier la structure de la sous-munition ainsi que des moyens de détection mis en oeuvre.

L'invention n'impose alors qu'une simple modification des algorithmes 18 du calculateur 16 pour assurer le fonctionnement suivant le procédé de l'invention.

Les figures 7a à 7d montrent les différentes étapes de fonctionnement du système d'attaque selon ce deuxième mode de réalisation.

On a représenté la première étape à la figure 7a. Le désignateur 4 portée par le drone 5 a son cône d'observation 11 dirigé vers une cible 1.

La sous-munition 6 est animée d'un mouvement de rotation Ω et elle émet vers le sol un faisceau laser 10 qui décrit une spirale assurant un balayage du terrain.

Lorsque le faisceau 10 rencontre la cible 1 (figure 7b) une partie du faisceau laser (E) émis est réfléchie (flèche E_{R}) et le rayonnement laser est alors vu par le moyen d'observation du désignateur 4.

Le désignateur reconnaît le signal émis par une sous-munition 6 à laquelle il est associé et il émet alors une impulsion laser de confirmation (flèche I_{C}) vers la cible 1 (figure 7c).

Cette impulsion est réfléchie en partie par la cible (flèche I_{CR}) et elle est retransmise vers la sous-munition. Lorsque cette dernière reçoit le signal de confirmation, son calculateur 16 provoque le tir de la tête militaire en direction de la cible (figure 7d).

Ce mode de réalisation de l'invention présente comme avantage de simplifier la conception de la sous-munition. Il n'est en effet plus nécessaire de prévoir dans celle ci des moyens de réception spécifiques pour le signal de confirmation.

D'une façon analogue à ce qui a été décrit précédemment en référence aux figures 5a à 5d, les figures 8a, 8b et 8c montrent un autre mode de mise en oeuvre de l'invention à partir d'un désignateur 4 posé au sol.

La figure 8a montre une sous munition 6 animée d'un mouvement de rotation Ω et qui descend verticalement vers le sol. Le faisceau laser 10 émis par cette sous munition 6 balaye le terrain suivant une spirale. Lorsque ce faisceau passe au niveau de la fenêtre visée 1 (figure 8a) une partie du faisceau laser est réfléchie (secteur 32) vers le désignateur 4.

Ce dernier reconnaît le rayonnement laser et il émet (figure 8b) un ordre de confirmation sous la forme d'une impulsion I_{C} dirigée vers la cible 1. Cette impulsion forme un faisceau 37 qui se réfléchit en partie (faisceau 38) vers la sous-munition 6.

Lorsque la sous munition reçoit et reconnaît l'impulsion de confirmation I_{C} (figure 8c) elle est alors initiée (flèche T) et détruit la cible 1.

Diverses variantes sont possibles sans sortir du cadre de l'invention. Il est bien entendu possible de rendre le désignateur solidaire de tout type d'aéronef (avion, hélicoptère, drone). On peut aussi le laisser au sol ou bien il peut être porté par un fantassin ou un véhicule terrestre. Il pourra également être porté par un robot terrestre télé opéré. Dans ce cas on pourra doter le désignateur ou le robot d'une caméra facilitant son pilotage, cette caméra pourra par ailleurs jouer le rôle du moyen d'observation passif.

L'invention a été décrite mise en oeuvre avec des sous-munitions dispersées par un vecteur. Ce vecteur peut être un obus d'artillerie, un projectile de mortier, une roquette ou un drone.

On pourrait également mettre en oeuvre l'invention à partir d'une munition tirée par un système d'arme (tel un canon ou bien un obusier ou un lance roquette).

Ce qui est essentiel c'est d'avoir au niveau de la munition un moyen de détection assurant un balayage d'une zone de terrain pour reconnaître une cible. La plupart des munitions animées d'un mouvement de rotation sur leur axe et dotées de capteurs de cible répondent à ce critère et peuvent donc être ainsi associées à un désignateur de cible passif.

On a schématisé à la figure 9 un tel mode de réalisation dans lequel une munition 39 est tirée par un système d'arme (non représenté) et suit une trajectoire courbe 40 qui l'amène au voisinage d'une cible 1 (ici une fenêtre d'un immeuble 31).

Cette munition est ici stabilisée par un empennage 41 qui lui communique un mouvement de rotation. Elle comporte au niveau de son ogive un moyen 9 de détection de cible qui projette un faisceau laser 10. Ce dernier balaye l'espace en spirale en raison du mouvement de rotation Ω de la munition 39. Ici le faisceau laser 10 est légèrement incliné par rapport à l'axe de tir D.

Suivant ce mode particulier de réalisation, la munition 39 comporte des moyens 42 de correction de sa trajectoire.

Ces moyens sont constitués ici par une couronne d'impulseurs pyrotechniques. On a représenté en 43 le jet d'un de ces impulseurs qui exerce un effort F sur la munition 39 provoquant une modification de sa trajectoire 40.

Les moyens de correction de trajectoire par impulseurs sont bien connus de l'Homme du Métier. On pourra par exemple consulter les brevets FR2632722 ou FR2627268 qui décrivent de tels moyens de correction de trajectoire.

Il est bien entendu possible d'utiliser d'autres types de moyens de correction de trajectoire, tels que des gouvernes canards. On pourra consulter par exemple les brevets FR2846080 et FR03-15601 qui décrivent de telles gouvernes de pilotage.

Conformément à ce mode de réalisation de l'invention, le moyen d'observation passif du désignateur 4 comporte un écartomètre qui permet de distinguer au moins deux zones de détection 44 (ici trois zones sont représentées 44a, 44b et 44c). Un tel écartomètre est classique, les moyens d'observation mettant en oeuvre une matrice de détecteurs peuvent ainsi attribuer aisément des coordonnées aux différents points détectés dans le plan de la matrice.

L'intérêt de faire fonctionner ainsi le moyen d'observation du désignateur 4 en écartomètre est qu'il est possible alors de déterminer la position du faisceau laser 10 émis par la munition 39 par rapport aux zones de détection 44 matérialisées par le désignateur.

Le moyen de traitement 26 des signaux reçus par le désignateur pourra alors calculer une information d'écart de positionnement du faisceau laser par rapport à la position de la cible (qui est par exemple la zone commune aux trois zones de détection).

Conformément à ce mode de réalisation de l'invention cette information d'écart sera transmise par les moyens de transmission du désignateur vers la munition 39 (flèche 28).

Cette dernière pourra alors utiliser cette information d'écart pour corriger sa trajectoire.

Comme l'information de confirmation, il est bien entendu possible de transmettre l'information d'écart par voie radio ou bien par voie optique.

Le calculateur 16 embarqué dans la munition traitera l'information d'écartométrie de la même façon que si elle était élaborée directement à partir des moyens de détection embarqués dans le projectile. Grâce au désignateur, le projectile connaît ainsi les coordonnées de l'intersection de son axe de tir D (qui est ici l'axe de la munition) dans le plan de la cible. Bien entendu il est possible de définir une munition dont l'axe de tir de la tête militaire serait différent.

Ces coordonnées sont exprimées en écarts par rapport au point souhaité. Le projectile étant équipé d'une unité de mesures inertielles, il connaît sa position en rotation (il peut également être équipé d'un télémètre et connaître sa distance à la cible). Le calculateur 16 est donc capable d'en déduire le ou les impulseurs qu'il doit initier pour corriger l'orientation de l'axe de tir D.

Au lieu de corriger la trajectoire de la munition il est possible également de modifier la direction de tir D (par exemple en mettant en oeuvre une tête militaire dont la direction de tir est ajustable, par exemple par modification de la position de la tête par rapport au projectile ou bien par choix d'un jeu d'initiateurs ayant une localisation appropriée relativement à la tête militaire.

Il est possible également d'utiliser l'information d'écartométrie uniquement pour corriger l'instant de déclenchement de la tête militaire, sans correction de trajectoire ni modification de la direction de tir.

On pourra donc ne déclencher le tir que lorsqu'il y a coïncidence de la direction de tir avec la zone désignée.

Pour ce mode particulier de réalisation, l'ordre de confirmation n'est pas absolument nécessaire. Seule l'information d'écartométrie est utile pour corriger la précision du tir.

Il est cependant possible d'envoyer un ordre de confirmation qui provoquera le tir après une ou plusieurs corrections de la direction de tir. Un tel mode de réalisation permet d'améliorer encore plus la précision du tir notamment en zone urbaine et d'éviter ainsi des dommages collatéraux.

Il est bien entendu possible de réaliser au niveau du désignateur un écartomètre définissant uniquement deux zones 44 ou plus de trois zones 44.

## Revendications

1. Procédé de commande d'une munition (39) ou sous-munition (6), et notamment de commande du déclenchement du tir et/ou de commande d'une correction de trajectoire et/ou d'une direction de tir, à partir d'une détection de cible (1), procédé comprenant les étapes suivantes :
- on balaye à partir de la munition ou sous-munition (6) une zone de terrain à l'aide d'un faisceau laser (10),
- on observe une cible potentielle (1) située sur le terrain avec un moyen d'observation optique passif (4, 23) constitué par un désignateur de cible indépendant de la munition,
- lorsque le moyen d'observation optique passif (4, 23) détecte le faisceau laser (10) issu de la munition (39) ou de la sous-munition (6), on commande l'émission d'un ordre de confirmation et/ou d'au moins une information d'écartométrie à partir du moyen d'observation et vers la munition ou sous-munition.

2. Procédé de commande d'une munition selon la revendication 1, **caractérisé en ce qu'**on ne déclenche le tir de la munition ou sous-munition (6) que si elle reçoit un ordre de confirmation.

3. Procédé de commande d'une munition ou sous-munition selon la revendication 2 et dans lequel la munition ou sous-munition (6) comporte des moyens (9,20) de détection de cible embarqués, procédé **caractérisé en ce qu'**on ne déclenche le tir de la munition ou sous-munition (6) que si elle a reçu un ordre de confirmation et si ses moyens de détection de cible confirment que cette dernière à des caractéristiques qui correspondent à celles d'une cible potentielle.

4. Procédé de commande d'une munition ou sous-munition selon une des revendications 1 à 3, procédé **caractérisé en ce que** l'ordre de confirmation et/ou la ou les informations d'écartométrie sont transmis par voie hertzienne.

5. Procédé de commande d'une munition ou sous-munition selon une des revendications 1 à 3, procédé **caractérisé en ce que** l'ordre de confirmation et/ou la ou les informations d'écartométrie sont transmis par voie optique sous la forme d'au moins une impulsion laser envoyée par le moyen d'observation (4,23) vers la cible (1) et reçue, après réflexion sur cette dernière, par des moyens de détection (9), embarqués dans la munition ou sous-munition.

6. Procédé de commande d'une munition ou sous-munition selon une des revendications 1 à 5, procédé **caractérisé en ce que**, la munition ou sous-munition (6) étant dotée de moyens de correction de trajectoire (42) et/ou de direction de tir et/ou de correction de l'instant de tir, on émet à partir du moyen d'observation (4,23) au moins une information d'écartométrie qui est déterminée par le moyen d'observation à partir de la localisation du faisceau laser (10) issu de la munition ou de la sous-munition (6) par rapport à au moins deux zones de détection (44) définies par le moyen d'observation, l'information d'écartométrie étant utilisée par la munition ou sous-munition pour réaliser au moins une correction de trajectoire et/ou de direction de tir et/ou de l'instant de tir.

7. Système d'attaque mettant en oeuvre d'une part au moins un désignateur de cible (4), disposé au sol, ou sur un véhicule, ou porté par un moyen aérien, et d'autre part au moins une munition (39) ou sous-munition (6) envoyée au-dessus d'une zone de terrain et comportant une tête militaire ainsi que des moyens assurant le tir de la tête militaire, système mettant en oeuvre le procédé selon l'une des revendications 1 à 6 et ***caractérisé en ce que*** la munition ou sous-munition comporte une source laser (12) assurant un balayage du terrain, le désignateur de cible (4) étant par ailleurs un désignateur observant avec un moyen d'observation passif (23) une cible potentielle située sur le terrain, le moyen d'observation optique passif assurant la détection du faisceau laser (10) issu de la munition ou sous-munition, et des moyens de transmission (27) étant prévus, couplés au désignateur (4), et assurant l'émission d'au moins un ordre de confirmation et/ou d'au moins une information d'écartométrie vers la munition ou sous-munition lorsque le désignateur a détecté le faisceau issu de la munition ou sous-munition.

8. Système d'attaque selon la revendication 7, **caractérisé en ce que** le désignateur incorpore un écartomètre permettant de déterminer la position du faisceau laser (10) émis par la munition ou sous-munition (6) par rapport à au moins deux zones de détection (44a,44b,44c), les moyens de transmission (27) assurant l'envoi à la munition ou sous-munition d'au moins une information d'écartométrie pouvant être utilisée par celle ci pour corriger sa trajectoire et/ou sa direction de tir et/ou son instant de tir.

9. Système d'attaque selon une des revendications 7 ou 8, **caractérisé en ce que** le désignateur (4) peut envoyer son ordre de confirmation et/ou la ou les informations d'écartométrie sous la forme d'au moins une impulsion laser dirigée vers la cible (1).

10. Système d'attaque selon la revendication 9, **caractérisé en ce que** la munition ou sous-munition incorpore au moins un moyen de détection (9) de technologie laser associant un émetteur (12) et un récepteur (14) et assurant l'envoi vers une cible potentielle et avec une fréquence de répétition donnée d'un faisceau laser (10).

11. Système d'attaque selon la revendication 10, **caractérisé en ce que** le moyen de détection (9) assure également la réception de l'ordre de confirmation et/ou la ou les informations d'écartométrie sous la forme d'au moins un signal laser envoyé par le désignateur (4).

12. Système d'attaque selon une des revendications 7 à 11, **caractérisé en ce que** le désignateur (4) est porté par un aéronef tel un drone (5).

13. Système d'attaque selon une des revendications 7 à 11, **caractérisé en ce que** le désignateur (4) est posé au sol ou porté par un véhicule ou un fantassin.

14. Système d'attaque selon une des revendications 7 à 13, **caractérisé en ce que** la ou les sous-munitions (6) sont dispersées au-dessus d'une zone de terrain par un porteur tel un drone ou un projectile cargo (8).

15. Munition ou sous-munition destinée à être envoyée au-dessus d'une zone de terrain et comportant une tête militaire ainsi que des moyens assurant le tir de la tête militaire, munition (39) ou sous-munition (6) formant partie du système d'attaque selon la revendication 7 et permettant la mise en oeuvre d'une partie du procédé selon l'une des revendications 1 à 6, et ***caractérisée en ce* qu'**elle comprend au moins une source laser (9) assurant un balayage du terrain et ayant une direction de détection proche de la direction d'attaque de la tête militaire et assurant l'envoi vers une cible (1) potentielle d'un faisceau laser (10), avec une fréquence de répétition donnée, lors du vol de la munition ou sous-munition, cette dernière incorporant également un moyen récepteur (29,36,14) d'un ordre de confirmation du déclenchement du tir et/ou d'au moins une information d'écartométrie, moyen récepteur couplé à un calculateur (16) pilotant le déclenchement de la tête militaire, l'ordre de confirmation étant fourni par un désignateur (4) distinct de la munition (39) ou sous-munition (6) et incorporant un moyen d'observation optique passif.

16. Munition ou sous-munition selon la revendication 15, **caractérisé en ce qu'**elle comporte des moyens (42) de correction de trajectoire et/ou de direction de tir et/ou de son instant de tir, moyens actionnés par le calculateur (16) à partir d'au moins une information d'écartométrie fournie par le désignateur (4) distant.

17. Munition ou sous-munition selon une des revendications 15 ou 16, **caractérisée en ce qu'**elle comporte au moins un moyen de détection de cible (9) de technologie optique et **en ce que** ce moyen constitue le moyen récepteur de l'ordre de confirmation et/ou de la ou des informations d'écartométrie.

18. Munition ou sous-munition selon la revendication 17, **caractérisée en ce qu'**elle comporte au moins un moyen de détection de cible (9) de technologie laser associant un émetteur (12) et un récepteur (14), ce moyen assurant l'envoi avec une fréquence donnée d'un faisceau laser (10).

19. Munition ou sous-munition selon la revendication 18, **caractérisée en ce que** le moyen de détection de cible (9) assure également la réception de l'ordre de confirmation et/ou de la ou des informations d'écartométrie sous la forme d'au moins un signal laser.

20. Munition ou sous-munition selon une des revendications 17 à 19, **caractérisée en ce que** le ou les moyens de détection de cible sont associés au calculateur (16) qui incorpore également un algorithme de reconnaissance d'au moins une caractéristique de la cible recherchée.

21. Munition ou sous-munition selon la revendication 20, **caractérisée en ce que** le calculateur (16) peut être programmé de façon à faire fonctionner la munition ou sous-munition selon au moins deux modes différents parmi les trois modes suivants:
- déclenchement du tir de la tête militaire après détection d'une cible (1) ayant des caractéristiques données,
- déclenchement automatique du tir après réception d'un ordre de confirmation,
- déclenchement du tir si un ordre de confirmation est reçu et si la cible a également des caractéristiques données.

22. Désignateur de cible destiné à repérer une cible sur une zone de terrain et mettant en oeuvre une partie du procédé selon l'une des revendications 1 à 6 et formant partie du système d'attaque selon la revendication 7, désignateur (4) ***caractérisé en ce qu'***il observe la cible (1) avec un moyen d'observation (23) optique passif capable d'assurer la détection d'un faisceau laser (3) (10) émis par une munition (39) ou sous-munition (6), le désignateur incorporant par ailleurs des moyens de transmission (27) capable d'assurer l'émission d'un ordre de confirmation et/ou d'au moins une information d'écartométrie vers la munition (39) ou sous-munition (6) lorsqu'il a détecté le faisceau (10) issu de la munition ou sous-munition.

23. Désignateur de cible selon la revendication 22, **caractérisé en ce qu'**il incorpore un écartomètre permettant de déterminer la position du faisceau laser (10) émis par la munition ou sous-munition par rapport à au moins deux zones de détection (44a,44b), les moyens de transmission (27) assurant l'envoi à la munition ou sous-munition d'au moins une information d'écartométrie pouvant être utilisée par celle ci pour corriger sa trajectoire, et/ou sa direction de tir, et/ou son instant de tir.

24. Désignateur de cible selon une des revendications 22 ou 23, **caractérisé en ce que** le moyen de transmission (27) est un moyen radio assurant l'émission de l'ordre de confirmation et/ou de la ou des informations d'écartométrie par voie hertzienne.

25. Désignateur de cible selon une des revendications 22 ou 23, **caractérisé en ce que** le moyen de transmission (27) est un moyen émetteur optique envoyant au moins une impulsion laser vers la munition ou sous-munition via la cible désignée.

## Patentansprüche

1. Verfahren zur Steuerung einer Munition (39) oder Untermunition (6), und insbesondere zur Steuerung der Auslösung des Abschusses und/oder zur Steuerung einer Korrektur der Flugbahn und/oder einer Schussrichtung ausgehend von einer Zielerfassung (1), wobei das Verfahren die folgenden Schritte umfasst:
- von der Munition oder Untermunition (6) aus wird eine Geländezone mit Hilfe eines Laserstrahls (10) abgetastet,
- ein sich auf dem Gelände befindliches, potentielles Ziel (1) wird mit einem optischen, passiven Beobachtungsmittel (4, 23), welches von einem, von der Munition unabhängigen Zielanzeiger gebildet wird, beobachtet,
- wenn das optische, passive Beobachtungsmittel (4, 23) den von der Munition (39) oder der Untermunition (6) ausgehenden Laserstrahl (10) erfasst, wird das Aussenden eines Bestätigungsbefehls und/oder mindestens einer Information zur Abweichungsbestimmung vom Beobachtungsmittel aus und zur Munition oder Untermunition gesteuert.

2. Verfahren zur Steuerung einer Munition oder Untermunition nach Anspruch 1, **dadurch gekennzeichnet, dass** der Abschuss der Munition oder Untermunition (6) nur ausgelöst wird, wenn sie einen Bestätigungsbefehl empfängt.

3. Verfahren zur Steuerung einer Munition oder Untermunition nach Anspruch 2 und bei welchem die Munition oder Untermunition (6) mitgeführte Mittel (9, 20) zur Zielerfassung umfasst, wobei das Verfahren **dadurch gekennzeichnet ist, dass** der Abschuss der Munition oder Untermunition (6) nur ausgelöst wird, wenn sie einen Bestätigungsbefehl empfangen hat und wenn ihre Mittel zur Zielerfassung es bestätigen, dass dieses Ziel Eigenschaften besitzt, welche denen eines potentiellen Ziels entsprechen.

4. Verfahren zur Steuerung einer Munition oder Untermunition nach einem der Ansprüche 1 bis 3, wobei das Verfahren **dadurch gekennzeichnet ist, dass** der Bestätigungsbefehl und/oder die Information oder Informationen zur Abweichungsbestimmung auf dem Funkweg übertragen werden.

5. Verfahren zur Steuerung einer Munition oder Untermunition nach einem der Ansprüche 1 bis 3, wobei das Verfahren **dadurch gekennzeichnet, dass** der Bestätigungsbefehl und/oder die Information oder Informationen zur Abweichungsbestimmung auf optischem Weg in der Form wenigstens eines von dem Beobachtungsmittel (4, 23) zum Ziel (1) abgegebenen Laserimpulses ausgesendet werden, und welcher Laserimpuls nach Reflektion am Letzteren von den in der Munition oder Untermunition mitgeführten Erfassungsmitteln (9) empfangen wird.

6. Verfahren zur Steuerung einer Munition oder Untermunition nach einem der Ansprüche 1 bis 5, wobei das Verfahren **dadurch gekennzeichnet ist, dass**, während die Munition oder Untermunition (6) mit Mitteln zur Korrektur der Flugbahn (42) und/oder der Schussrichtung und/oder zur Korrektur des Schusszeitpunkts versehen ist, vom Beobachtungsmittel (4, 23) aus mindestens eine Information zur Abweichungsbestimmung ausgesendet wird, welche vom Beobachtungsmittel ausgehend von der Lokalisierung des Laserstrahls (10), welcher von der Munition oder der Untermunition (6) herrührt, in Bezug auf mindestens zwei vom Beobachtungsmittel festgelegte Erfassungszonen (44) bestimmt wird, wobei die Information zur Abweichungsbestimmung von der Munition oder Untermunition verwendet wird, um mindestens eine Korrektur der Flugbahn und/oder der Schussrichtung und/oder des Schusszeitpunkts auszuführen.

7. Angriffssystem, welches einerseits mindestens einen Zielanzeiger (4), welcher am Boden oder an einem Fahrzeug angeordnet ist oder von einem Luftmittel getragen wird, und andererseits mindestens eine Munition (39) oder Untermunition (6) verwendet, welche über einer Geländezone abgeworfen wird und einen Gefechtskopf sowie Mittel umfasst, welche den Abschuss des Gefechtskopfes gewährleistet, wobei das System das Verfahren nach einem der Ansprüche 1 bis 6 verwendet und ***dadurch gekennzeichnet ist, dass*** die Munition oder Untermunition eine Laserquelle (12) umfasst, welche ein Abtasten des Geländes gewährleistet, wobei der Zielanzeiger (4) außerdem ein Anzeiger ist, welcher mit einem passiven Beobachtungsmittel (23) ein potentielles, auf dem Gelände befindliches Ziel beobachtet, wobei das passive, optische Beobachtungsmittel die Erfassung des von der Munition oder Untermunition herrührenden Laserstrahls (10) gewährleistet, und wobei Übertragungsmittel (27) vorgesehen sind, welche mit dem Anzeiger (4) gekoppelt sind und das Aussenden mindestens eines Bestätigungsbefehls und/oder mindestens einer Information zur Abweichungsbestimmung zur Munition oder Untermunition hin gewährleistet, wenn der Anzeiger den von der Munition oder Untermunition herrührenden Strahl erfasst hat.

8. Angriffssystem nach Anspruch 7, **dadurch gekennzeichnet, dass** der Anzeiger einen Abstandsmesser einschließt, welcher es ermöglicht, die Position des von der Munition oder Untermunition (6) ausgesendeten Laserstrahls in Bezug auf mindestens zwei Erfassungszonen (44a, 44b, 44c) zu bestimmen, wobei die Übertragungsmittel (27) das Entsenden zur Munition oder Untermunition von mindestens einer Information zur Abweichungsbestimmung gewährleisten, welche von dieser verwendet werden kann, um deren Flugbahn und/oder Schussrichtung und/oder Abschusszeitpunkt zu korrigieren.

9. Angriffssystem nach einem der Ansprüche 7 oder 8, **dadurch gekennzeichnet, dass** der Anzeiger (4) seinen Bestätigungsbefehl und/oder die Information oder Informationen zur Abweichungsbestimmung in der Form mindestens eines zum Ziel (1) gerichteten Laserimpulses senden kann.

10. Angriffssystem nach Anspruch 9, **dadurch gekennzeichnet, dass** die Munition oder Untermunition mindestens ein Erfassungsmittel (9) mit Lasertechnologie, welche einen Sender (12) und einen Empfänger (14) verknüpft und das Aussenden zu einem potentiellen Ziel hin gewährleistet, und mit einer von einem Laserstrahl (10) gegebenen Wiederholungsfrequenz einschließt.

11. Angriffssystem nach Anspruch 10, **dadurch gekennzeichnet, dass** das Erfassungsmittel (9) ebenfalls den Empfang des Bestätigungsbefehls und/oder der Information oder Informationen zur Abweichungsbestimmung in der Form mindestens eines Lasersignals gewährleistet, das vom Anzeiger (4) ausgesendet wird.

12. Angriffssystem nach einem der Ansprüche 7 bis 11, **dadurch gekennzeichnet, dass** der Anzeiger (4) von einem Luftfahrzeug, wie beispielsweise einer Drohne (5), getragen wird.

13. Angriffssystem nach einem der Ansprüche 7 bis 11, **dadurch gekennzeichnet, dass** der Anzeiger (4) am Boden angeordnet ist oder von einem Fahrzeug oder einem Infanteristen getragen wird.

14. Angriffssystem nach einem der Ansprüche 7 bis 13, **dadurch gekennzeichnet, dass** die Untermunition oder Untermunitionen (6) von einem Träger, wie beispielsweise einer Drohne, oder einem Transportprojektil (8), über einer Geländezone verteilt werden.

15. Munition oder Untermunition, welche dafür vorgesehen ist, über einer Geländezone abgeworfen zu werden, und welche einen Gefechtskopf sowie Mittel, welche den Abschuss des Gefechtskopfes gewährleisten, umfassen, wobei die Munition (39) oder Untermunition (6) Teil des Angriffssystems nach Anspruch 7 bildet und die Verwendung eines Teils des Verfahrens nach einem der Ansprüche 1 bis 6 ermöglicht und ***dadurch gekennzeichnet ist, dass*** sie mindestens eine Laserquelle (9) aufweist, welche ein Abtasten des Geländes gewährleistet und eine Richtung zur Naherfassung der Angriffsrichtung des Gefechtskopfes besitzt und das Aussenden eines Laserstrahls (10) zum potentiellen Ziel (1) hin mit einer gegebenen Wiederholungsfrequenz im Flug der Munition oder Untermunition gewährleistet, wobei die Letztere ebenfalls ein Mittel (29, 36, 14) zum Empfang eines Bestätigungsbefehls zur Auslösung des Schusses und/oder von mindestens einer Information zur Abweichungsbestimmung einschließt, wobei das Empfangsmittel an einen Rechner (16) angeschlossen ist, welcher die Auslösung des Gefechtskopfes steuert, wobei der Bestätigungsbefehl durch einen Anzeiger (7) bereitgestellt wird, welcher von der Munition (39) oder Untermunition (6) verschieden ist und ein passives, optisches Beobachtungsmittel einschließt

16. Munition oder Untermunition nach Anspruch 15, **dadurch gekennzeichnet, dass** sie Mittel (42) zur Korrektur der Flugbahn und/oder der Schussrichtung und/oder zur Korrektur des Schusszeitpunkts aufweist, welche Mittel von dem Rechner (16) ausgehend von mindestens einer vom entfernten Anzeiger (4) bereit gestellten Information zur Abweichungsbestimmung betätigt werden.

17. Munition oder Untermunition nach einem der Ansprüche 15 oder 16, **dadurch gekennzeichnet, dass** sie mindestens ein Mittel (9) zur Zielerfassung mit optischer Technologie aufweist und dass dieses Mittel das Mittel zum Empfang des Betätigungsbefehls und/oder der Information oder Informationen zur Abweichungsbestimmung bildet.

18. Munition oder Untermunition nach Anspruch 17, **dadurch gekennzeichnet, dass** sie mindestens ein Mittel (9) zur Zielerfassung mit Lasertechnologie aufweist, welches einen Sender (12) und einen Empfänger (14) verknüpft, wobei dieses Mittel das Aussenden eines Laserstrahls (10) mit einer gegebenen Wiederholungsfrequenz gewährleistet.

19. Munition oder Untermunition nach Anspruch 18, **dadurch gekennzeichnet, dass** das Mittel (9) zur Zielerfassung ebenfalls den Empfang des Bestätigungsbefehls und/oder der Information oder Informationen zur Abweichungsbestimmung in der Form mindestens eines Lasersignals gewährleistet.

20. Munition oder Untermunition nach einem der Ansprüche 17 bis 19, **dadurch gekennzeichnet, dass** das oder die Mittel zur Zielerfassung mit dem Rechner (16) verknüpft sind, welcher ebenfalls einen Algorithmus zur Erkennung von mindestens einer Eigenschaft des gesuchten Ziels einschließt.

21. Munition oder Untermunition nach Anspruch 20, **dadurch gekennzeichnet, dass** der Rechner (16) derartig programmiert sein kann, um die Munition oder Untermunition gemäß mindestens zweier verschiedener. Weisen funktionieren zu lassen, welche aus den folgenden drei Weisen ausgewählt werden:
- Auslösung des Schusses des Gefechtskopfes nach Erfassung eines Ziels (1), welches die gegebenen Eigenschaften besitzt,
- automatische Auslösung des Schusses nach Empfang eines Bestätigungsbefehls,
- Auslösung des Schusses, falls ein Bestätigungsbefehl empfangen wird und falls das Ziel ebenfalls die gegebenen Eigenschaften besitzt.

22. Zielanzeiger, welcher dafür vorgesehen ist, ein Ziel in einem Geländegebiet zu anzeigen, und welcher einen Teil des Verfahrens nach einem der Ansprüche 1 bis 6 verwendet und Teil des Angriffssystems nach Anspruch 7 bildet, wobei der Anzeiger (4) ***dadurch gekennzeichnet ist, dass*** er das Ziel (1) mit einem passiven, optischen Beobachtungsmittel (23) beobachtet, welches in der Lage ist, die Erfassung eines von einer Munition (39) oder Untermunition (6) ausgesendeten Laserstrahls (10) zu gewährleisten, wobei der Anzeiger außerdem Übertragungsmittel (27) einschließt, welche in der Lage sind, die Aussendung eines Betätigungsbefehls und/oder mindestens einer Information zur Abweichungsbestimmung zur Munition (39) oder Untermunition (6) hin zu gewährleisten, wenn er den von der Munition oder Untermunition herrührenden Strahl (10) erfasst hat.

23. Zielanzeiger nach Anspruch 22, **dadurch gekennzeichnet, dass** er einen Abstandsmesser einschließt, welcher es ermöglicht, die Position des von der Munition oder Untermunition ausgesendeten Laserstrahls (10) in Bezug auf mindestens zwei Erfassungszonen (44a, 44b) zu bestimmen, wobei die Übertragungsmittel (27) das Aussenden zur Munition oder Untermunition von mindestens einer Information zur Abweichungsbestimmung gewährleisten, welche von dieser verwendet werden kann, um deren Flugbahn und/oder Schussrichtung und/oder Abschusszeitpunkt zu korrigieren.

24. Zielanzeiger nach einem der Ansprüche 22 oder 23, **dadurch gekennzeichnet, dass** das Übertragungsmittel (27) ein Funkmittel ist, welches die Aussendung des Bestätigungsbefehls und/oder der Information oder Informationen zur Abweichungsbestimmung auf dem Funkweg gewährleistet.

25. Zielanzeiger nach einem der Ansprüche 22 oder 23, **dadurch gekennzeichnet, dass** das Übertragungsmittel (27) ein optisches Sendemittel ist, welches mindestens einen Laserimpuls über das designierte Ziel zur Munition oder Untermunition hin aussendet.

## Claims

1. Method of control of an ammunition (39) or submunition (6), and in particular of the control of initiation of fire and/or of control of a trajectory correction and/or of a direction of fire, from a target (1) detection, wherein the method consists of the following steps:
- a field zone is sweeped from the ammunition or submunition (6) using a laser beam (10),
- a potential target (1) located on the field is spotted using an optic passive surveillance means (4,23),
- when the means of optic passive surveillance (4,23) detects the laser beam (10) transmitted by the ammunition (39) or submunition (6), the transmission of an order of confirmation is controlled and/or of at least one off-target data via the means of surveillance and towards the ammunition or submunition.

2. Method of control of an ammunition according to claim 1, **characterized in that** firing of the ammunition or submunition (6) is only initiated if it receives an order of confirmation.

3. Method of control of an ammunition or submunition according to claim 2, and in which the ammunition or submunition (6) includes on-board target detection means (9, 20), method **characterized in that** initiation of fire is only carried out if the ammunition or submunition (6) has received an order of confirmation and if its means of target detection confirm that the target has characteristics corresponding with those of a potential target.

4. Method of control of an ammunition or submunition according to one of claims 1 to 3, method **characterized in that** the order of confirmation and/or the off-target data are transmitted via radio relay channel.

5. Method of control of an ammunition or submunition according to one of claims 1 to 3, method **characterized in that** the order of confirmation and/or the off-target data are optically transmitted in the form of at least one laser pulse sent by the means of surveillance (4, 23) at the target (1) and received, after reflection on the target, using means of detection (9) on-board the ammunition or submunition.

6. Method of control of an ammunition or submunition according to one of claims 1 to 5, method **characterized in that**, as the ammunition or submunition (6) is equipped with means of correcting trajectory (42) and/or of direction of fire and/or of correcting of the time of fire, at least one off-target data is transmitted via the surveillance means (4,23) which is determined by the surveillance means via localization of the laser beam (10) sent from the ammunition or submunition (6) with respect to at least two detection zones (44) defined by the surveillance means, the off-target data being used by the ammunition or submunition to carry out at least one correction of trajectory and/or of direction of fire and/or of time of fire.

7. Attack system that implements on the one hand at least one target designator (4), located on the ground, or on a vehicle, or carried by an airborne, and on the other hand at least one ammunition (39) or submunition (6) launched over a field zone and equipped with a warhead as well as means to secure its firing, system that implements the method according to one of the claims 1 to 6 and ***characterized in that*** the ammunition or submunition is equipped with a laser source (12) to secure field sweeping, wherein the target designator (4) is moreover a designator spotting with a passive surveillance means (23) a ground-based potential target, with the means of optic passive surveillance securing the detection of the laser beam (10) transmitted by the ammunition or submunition, and means of transmission (27) are provided and coupled with the designator (4) to secure the transmission of at least one order of confirmation and/or at least one off-target data towards the ammunition or submunition when the designator has detected the beam transmitted by the ammunition or submunition.

8. Attack system according to claim 7, **characterized in that** the designator integrates an off-target meter to determine the position of the laser beam (10) transmitted by the ammunition or submunition (6) with respect to at least two detection zones (44a, 44b, 44c), the means of transmission (27) securing the delivery of at least one off-target data to the ammunition or submunition which they could use to correct their trajectory and/or direction of fire and/or time of fire.

9. Attack system according to one of claims 7 or 8, **characterized in that** the designator (4) can sends its order of confirmation and/or the off-target data in the form of at least one laser pulse aimed at the target (1).

10. Attack system according to claim 9, **characterized in that** the ammunition or submunition integrates at least one laser technology-based detection means (9) associating a transmitter (12) and a receiver (14), and securing delivery at a potential target and with a given laser beam (10) repetitive frequency.

11. Attack system according to claim 10, **characterized in that** the means of detection (9) also secures reception of the order of confirmation and/or the off-target data in the form of at least one laser signal transmitted by the designator (4).

12. Attack system according to one of claims 7 to 11, **characterized in that** the designator (4) is carried by an aircraft such as a drone (5).

13. Attack system according to one of claims 7 to 11, **characterized in that** the designator (4) is ground-based or carried by a vehicle or infantryman.

14. Attack system according to one of claims 7 to 13, **characterized in that** the submunition or submunitions (6) are dispersed over a field zone by a carrier such as a drone or a cargo projectile (8).

15. Ammunition or submunition aimed at being launched above a field zone, and which is made of a warhead as well as means to secure firing of the warhead, ammunition (39) or submunition (6) included partly in the attack system according claim 7 and that allows for the implementation of one part of the method according to one of claims 1 to 6, and ***characterized in that*** it includes at least one laser source (9) providing a sweeping of the field and with a direction of detection close to the warhead direction of attack, and securing delivery of a laser beam (10) at a potential target (1), with a given repetitive frequency, during the flight of the ammunition or submunition, wherein the latter also integrates means for receiving (29,36,14) an order of confirmation for the initiation of fire and/or at least one off-target data, these means of reception being coupled with a computer (16) that controls initiation of the warhead, with the order of confirmation being provided by a distinct designator (4) of the ammunition (39) or submunition (6) and integrating means of optic passive surveillance.

16. Ammunition or submunition according to claim 15, **characterized in that** it is equipped with means (42) of correcting its trajectory and/or direction of fire and/or its time of fire, means that are actuated by the computer (16) via at least one off-target data provided by the remote designator (4).

17. Ammunition or submunition according to one of claims 15 or 16, **characterized in that** it has at least one target detection means (9) of optical technology and **in that** this means forms the means of reception of the order of confirmation and/or the off-target data.

18. Ammunition or submunition according to claim 17, **characterized in that** it has at least one target detection means (9) of laser technology associating one transmitter (12) and one receiver (14), wherein this means secure delivery with a given laser (10) beam frequency.

19. Ammunition or submunition according to claim 18, **characterized in that** the means of target detection (9) also secures reception of the order of confirmation and/or the off-target data in the form of at least one laser signal.

20. Ammunition or submunition according to one of claims 17 to 19, **characterized in that** the means of target detection are linked with the computer (16) which also includes an algorithm of reconnaissance of at least one characteristic from the target under search.

21. Ammunition or submunition according to claim 20, **characterized in that** the computer (16) can be programmed in such a way as to operate the ammunition or submunition according to at least two different modes out of the following three modes:
- initiation of fire for the warhead after detection of a target (1) with given characteristics,
- automatic initiation of fire after reception of an order of confirmation,
- initiation of fire if an order of confirmation is received and if the target also has given characteristics.

22. Target designator aimed at spotting a target on a field zone and implementing a part of the method according to one of claims 1 to 6 and included partly in the attack system according claim 7, ***characterized in that*** it spots the target (1) using a passive optical surveillance means (23) able to secure the detection of a laser beam (10) transmitted by an ammunition (39) or submunition (6), with the designator integrating furthermore means of transmission (27) able to secure transmission of one order of confirmation and/or at least one off-target data towards the ammunition (39) or submunition (6) when it has detected the beam (10) transmitted from the ammunition or submunition.

23. Target designator according to claim 22, **characterized in that** it integrates an off-target meter to determine the position of the laser beam (10) transmitted by the ammunition or submunition with respect to at least two detection zones (44a, 44b), the transmission means (27) securing delivery to the ammunition or submunition of at least one off-target data that can be used by the ammunition or submunition to correct its trajectory and/or its direction of fire, and/or its time of fire.

24. Target designator according to one of claims 22 or 23, **characterized in that** the means of transmission (27) is radio-based to secure transmission of the order of confirmation and/or of off-target data via radio.

25. Target designator according to one of claims 22 or 23, **characterized in that** the means of transmission (27) is an optical transmitter means sending at least one laser pulse towards the ammunition or submunition via the designated target.
